# FASCICULE DE BREVET EUROPEEN

(11) **EP 0 844 397 B1**
(45) Date de publication et mention de la délivrance du brevet: **14.05.2003**
(21) Numéro de dépôt: 97402779.9
(22) Date de dépôt: 19.11.1997
(51) Int. Cl.: F04C 2/107

(54) **Pompe à engrenages hélicoidaux**
Exzeuterschneckenpumpe
Moineau pump

(30) Priorité: 21.11.1996 FR 9614227
(43) Date de publication de la demande: 27.05.1998
(73) Titulaire: PCM POMPES, 92170 Vanves (FR)
(72) Inventeur: Papin, Jean-Paul, 94000 Creteil (FR)
(74) Mandataire: Gorrée, Jean-Michel

(56) Documents cités:
- EP-A- 0 297 960
- GB-A- 2 120 729

## Description

La présente invention concerne des perfectionnements apportés aux pompes à engrenages, ou pompes Moineau, comportant deux engrenages hélicoïdaux intérieurs l'un à l'autre, l'engrenage hélicoïdal interne qui est rotatif (rotor) ayant une dent de moins que l'engrenage hélicoïdal externe qui est fixe (stator).

Le document GB 2 120 729 A montre une telle pompe à engrenages hélicoïdaux.

Il est connu d'utiliser de telles pompes dans l'industrie pétrolière, pour l'extraction du pétrole hors d'un puits. Le rotor est constitué en acier à haute résistance, revêtu de chrome pour supporter l'abrasion ; il est suspendu à l'extrémité d'un train de tiges qui l'entraîne en rotation. Le stator est constitué en élastomère moulé enchassé dans un tube d'acier ; il est suspendu à l'extrémité d'un train de tubes entourant le susdit train de tiges. L'étanchéité entre rotor et stator est obtenue en donnant au rotor un diamètre légèrement supérieur au diamètre minimum du stator.

Les pompes ainsi constituées donnent toute satisfaction dans des puits de pompage dans lesquels la température n'excède pas environ 140°C.

Par contre, dans les puits dans lesquels la température dépasse 140°C, les pompes agencées de façon traditionnelle comme indiqué ci-dessus ne peuvent plus être employées, d'une part, parce que l'élastomère constitutif du stator ne peut pas supporter de telles températures sans être endommagé et, d'autre part, en raison de la dilatation de l'élastomère qui est supérieure à celle du métal et qui entraîne un serrage excessif du rotor dans le stator.

L'invention a essentiellement pour but de remédier à cet inconvénient et de proposer un agencement perfectionné de pompe Moineau propre à fonctionner de façon correcte dans une large plage de température pouvant s'étendre jusqu'à une température notablement supérieure à 140°C, et qui soit donc utilisable notamment pour l'extraction pétrolière en puits profond.

A cette fin, une pompe à engrenage ou pompe Moineau perfectionnée agencée conformément à l'invention comporte les dispositions énoncées dans la partie caractérisante de la revendication 1 ci-après.

L'agencement perfectionné conforme à l'invention repose sur le fait que, en raison du choix approprié des matériaux constitutifs respectivement du rotor et du stator, les dimensions transversale et longitudinale du rotor et respectivement les dimensions transversale et longitudinale de la cavité du stator évoluent dans les mêmes sens et du même ordre de grandeur lors de variations thermiques (c'est-à-dire que la dimension transversale du rotor et la dimension transversale de la cavité du stator augmentent sensiblement du même ordre de grandeur lorsque la température croît et diminue sensiblement du même ordre de grandeur lorsque la température décroît).

La pompe reste donc fonctionnellement opérationnelle en présence de variations thermiques ambiantes lorsque le rotor et le stator sont constitués en des matériaux respectifs ayant des coefficients de dilatation thermique tels qu'un jeu fonctionnel prédéterminé entre rotor et stator soit conservé de façon approximative sur une large plage de température, allant d'environ 15°C (température ambiante d'assemblage du rotor dans le stator en atelier) jusqu'à une température ambiante en fonctionnement de l'ordre de 300°C.

En pratique, et notamment pour l'utilisation plus particulièrement envisagée de la pompe agencée conformément à l'invention dans le domaine de l'extraction pétrolière en puits profond, la plage de température opérationnelle de la pompe peut être d'environ 40°C à environ 250°C.

Il résulte de ce qui précède que les deux matériaux constitutifs respectivement du stator et du rotor doivent, pour que soit conservé approximativement constant le jeu entre rotor et stator, posséder des coefficients de dilatation thermique du même ordre de grandeur, voire relativement voisins. Il en résulte que, le rotor étant métallique pour posséder une résistance mécanique suffisante, il est souhaitable que le stator soit lui aussi métallique.

Dans ces conditions, le choix de matériaux est donné dans le tableau qui suit, dans lequel le coefficient de dilatation thermique linéaire est exprimé en mm/°/mm x 10⁻⁶ pour chacun :

| | | |
|---|---|---|
| acier | Z 30 C 13 | 11,8 |
| acier | 316 L | 16,5 |
| fonte | FGS 415 | 11 |
| fonte | FGS Ni 20 | 16 |
| fonte | FGS Ni30 Cr 1 | 12 |
| bronze | UE7 Pb 6 Z 4 | 17 |

Le matériau constitutif du rotor et le matériau constitutif du stator sont choisis de façon à être compatibles mécaniquement vis-à-vis des problèmes de frottement et d'usure, et sont donc sélectionnés en conformité avec les règles connues de l'Homme de Métier.

En pratique, la Demanderesse estime qu'actuellement un couple de matériaux préférentiellement appropriés dans le cadre de l'invention est formé par l'acier 316 L, dont le coefficient de dilatation thermique linéaire est de 16,5 x 10⁻⁶ mm/°/mm, pour constituer le rotor et le bronze UE7 Pb6 Z4, dont le coefficient de dilatation thermique linéaire est de 17 x 10⁻⁶ mm/°/mm, pour constituer le stator.

Le rotor et le stator peuvent être fabriqués par tout procédé et tous moyens connus de l'Homme de Métier. Pour ce qui est plus particulièrement du stator, on pourra avantageusement avoir recours à l'un des deux procédés de fabrication suivants :
- le stator peut être fabriqué par compression extérieure d'une pièce massive autour d'un poinçon ayant le profil définitif de la forme intérieure (cavité) du stator;
- le stator est constitué d'éléments individuellement obtenus par fluotournage et raccordés entre eux par des manchons.

Comme il ressort clairement de ce qui précède, un domaine privilégié (bien que non exclusif) d'utilisation d'une pompe à engrenages ou pompe Moineau agencée conformément à l'invention réside dans l'extraction pétrolière en puits profond, avec une température ambiante en fond de puits pouvant varier d'environ 40°C à environ 250°C.

## Revendications

1. Pompe à engrenages, ou pompe Moineau, comportant deux engrenages hélicoïdaux intérieurs l'un à l'autre, l'engrenage hélicoïdal interne qui est rotatif (rotor) ayant une dent de moins que l'engrenage hélicoïdal externe qui est fixe (stator),
**caractérisée en ce que** le rotor et le stator sont constitués en des matériaux respectifs mécaniquement compatibles choisis parmi l'acier Z 3 OC 13, l'acier 316L, la fonte FGS 415, la fonte FGS Ni 20, la fonte FGS Ni 30 Crl et le bronze UE 7 Pb 6Z4, qui ont des coefficients de dilatation thermique respectifs conduisant à des dilatations respectives du rotor et du stator telles qu'un jeu approximativement constant soit maintenu entre le rotor et le stator sur une plage de température ambiante comprise entre environ 15°C et environ 300°C.

2. Pompe à engrenages selon la revendication 1, **caractérisée en ce que** le rotor est constitué en acier 316L et le stator en bronze spécial UE 7 Pb 6Z4.

3. Pompe à engrenages selon la revendication 1 ou 2, **caractérisée en ce que** le jeu sensiblement constant entre rotor et stator est maintenu sur une plage de température d'environ 40°C à environ 250°C.

4. Pompe à engrenages selon l'une quelconque des revendications 1 à 3, **caractérisée en ce que** le stator est fabriqué par compression extérieure d'une pièce massive autour d'un poinçon ayant le profil définitif de la forme intérieure du stator.

5. Pompe à engrenages selon l'une quelconque des revendications 1 à 3, **caractérisée en ce que** le stator est constitué par des éléments individuellement obtenus par fluotournage et raccordés entre eux par des manchons.

6. Utilisation d'une pompe à engrenages selon l'une quelconque des revendications 1 à 5, pour l'extraction de produits pétroliers en puits profond.

## Claims

1. Gear pump, or Moineau pump, comprising two helical gears one inside the other, the internal helical gear, which is rotary (the rotor), having one tooth fewer than the external helical gear, which is stationary (the stator),
**characterized in that** the rotor and the stator are made of respective materials which are mechanically compatible and selected from steel Z 3 OC 13, steel 316L, cast iron FGS 415, cast iron FGS Ni 20, cast iron FGS Ni 30 Cr1 and bronze UE 7 Pb 6Z4, which have respective thermal expansion coefficients leading to respective expansions of the rotor and of the stator which are such that an approximately constant clearance is maintained between the rotor and the stator over an ambient temperature range between about 15°C and about 300°C.

2. Gear pump according to Claim 1, **characterized in that** the rotor is made of steel 316L and the stator is made of special bronze UE 7 Pb 6Z4.

3. Gear pump according to Claim 1 or 2, **characterized in that** the substantially constant clearance between the rotor and the stator is maintained over a temperature range from about 40°C to about 250°C.

4. Gear pump according to any one of Claims 1 to 3, **characterized in that** the stator is made by externally compressing a solid lump around a punch that has the definitive profile of the interior shape of the stator.

5. Gear pump according to any one of Claims 1 to 3, **characterized in that** the stator consists of elements which are obtained individually by flow turning and are joined together by connecting sleeves.

6. Use of a gear pump according to any one of Claims 1 to 5, for extracting petroleum products from a deep well.

## Patentansprüche

1. Zahnradpumpe oder Moineau-Pumpe mit zwei ineinander angeordneten schraubenförmigen Zahnrädern, wobei das innere schraubenförmige Zahnrad, das rotierend ist (Rotor), einen Zahn weniger als das äußere schraubenförmige Zahnrad, das feststehend ist (Stator), besitzt, **dadurch gekennzeichnet, daß** der Rotor und der Stator jeweils aus mechanisch kompatiblen Werkstoffen bestehen, die aus Stahl Z 3 OC 13, Stahl 316L, Gußeisen FGS 415, Gußeisen FGS Ni 20, Gußeisen FGS Ni 30 Crl und Bronze UE 7 Pb 6Z4 ausgewählt sind, die jeweils Wärmeausdehnungskoeffizienten besitzen, die jeweils zu solchen Ausdehnungen des Rotors und des Stators führen, daß zwischen dem Rotor und dem Stator in einem Umgebungstemperaturbereich zwischen etwa 15°C und 300°C ein annähernd konstantes Spiel aufrecht erhalten wird.

2. Zahnradpumpe nach Anspruch 1, **dadurch gekennzeichnet, daß** der Rotor aus Stahl 316L und der Stator aus Spezialbronze UE 7 Pb 6Z4 besteht.

3. Zahnradpumpe nach Anspruch 1 oder 2, **dadurch gekennzeichnet, daß** das im wesentliche konstante Spiel zwischen dem Rotor und dem Stator in einem Temperaturbereich von etwa 40°C bis etwa 250°C aufrecht erhalten wird.

4. Zahnradpumpe nach einem der Ansprüche 1 bis 3, **dadurch gekennzeichnet, daß** der Stator durch äußere Komprimierung eines massiven Teils um einen Stempel herum, der das endgültige Profil der Innenform des Stators besitzt, hergestellt ist.

5. Zahnradpumpe nach einem der Ansprüche 1 bis 3, **dadurch gekennzeichnet, daß** der Stator aus Elementen besteht, die einzeln durch Rolldrücken erhalten wurden und miteinander durch Muffen verbunden sind.

6. Verwendung einer Zahnradpumpe nach einem der Ansprüche 1 bis 5 für die Extraktion von Erdölprodukten im Tiefschacht.
